# EUROPÄISCHE PATENTSCHRIFT

(11) **EP 1 336 743 B1**
(45) Veröffentlichungstag und Bekanntmachung des Hinweises auf die Patenterteilung: **20.12.2006**
(21) Anmeldenummer: 03002403.8
(22) Anmeldetag: 04.02.2003
(51) Int. Cl.: F02D 41/14, F01N 3/00

(54) **Verfahren zur Zwangsanregung einer Lambdaregelung**
Method for forcing excitation of a lambda control system
Procédé pour forcer l'excitation du réglage de la valeur lambda

(30) Priorität: 15.02.2002 DE 10206399
(43) Veröffentlichungstag der Anmeldung: 20.08.2003
(73) Patentinhaber: SIEMENS AKTIENGESELLSCHAFT, 80333 München (DE)
(72) Erfinder: Ellmer, Dietmar, 93057 Regensburg (DE); Lauer, Thorsten, 93059 Regensburg (DE)

(56) Entgegenhaltungen:
- DE-A1- 4 344 892
- DE-A1- 19 844 994
- US-A- 5 325 664
- US-A- 5 524 599

## Beschreibung

Die vorliegende Erfindung betrifft ein Verfahren zur Zwangsanregung einer Lambdaregelung für eine Brennkraftmaschine mit einem Katalysator, stromaufwärts sowie stromabwärts von diesem angeordneten Lambdasonden und einer Regeleinrichtung.

Neue Richtlinien zur Abgasreduzierung machen einen erhöhten Aufwand bei der Abgasreinigung notwendig. In dem Artikel von Cornelius et al. "The Role of Oxygen Storage in NO Conversion in Automotive Catalysts" wird beschrieben, daß durch eine Zwangsanregung eine bessere Abgaskonvertierung erzielt wird. Bei der Zwangsanregung wird einem Lambda-Sollwert eine Fett/Mageramplitude überlagert. Die bekannte Zwangsanregung ist symmetrisch zu einem Lambda-Sollwert.

Aus DE 43 44 892 C2 ist eine Steuerung des Luft/Kraftstoff-Gemisches bekannt, die unabhängig vom Betriebszustand zwangsweise zwischen angereicherten und mageren Zuständen oszilliert, um die Reinigungseffizienz des Katalysators zu erhöhen.

Aus DE 198 44 994 A1 ist ein Verfahren zur Diagnose einer stetigen Lambdasonde bekannt. Bei dem Verfahren wird der Sollwert für die Lambdaregelung durch periodische Zwangsanregungen aufgeprägt und das Streckenverhalten des Lambdaregelungskreises mittels eines Modells nachgebildet. Die Amplitudenverstärkung von Modell und System werden miteinander verglichen und abhängig vom Ergebnis des Vergleichs der Modellparameter adaptiert. Liegt die Änderung des Modellparameters oberhalb eines Schwellwerts, so wird die Lambdasonde als defekt eingestuft. Die überlagerte Amplitude ist symmetrisch zum Lambda-Sollwert und Fett- sowie Magerflächen gleichen sich aus.

Aus DE 195 16 239 ist ein Verfahren zur Parametrisierung einer Lambdaregelungseinrichtung bekannt. Ansatz für die Parametrisierung ist, daß die Übertragungsfunktion der Lambdaregelstrecke als eine Hintereinanderschaltung zweier Verzögerungsglieder erster Ordnung und eines Totzeitgliedes im Lamdaregelkreis dargestellt werden kann. Der Luftzahlmittelwert wird über einen PID-Regler geregelt. Die Bestimmung der Streckenparameter erfolgt hierbei abhängig von einem Sondenausgangsignal einer linearen Lambdasonde.

Bei einer Lambdaregelung wird im Allgemeinen angenommen, daß eine optimale Konvertierung bei einem Signalwert der stromabwärts von einem Katalysator angeordneten Lambdasonde abhängig vom Betriebspunkt vorbestimmt ist. Da die Konvertierung des Katalysators von dessen Vorgeschichte abhängig ist, kann es bei der Regelung zu einem langsamen Wegdriften der Konvertierungrate kommen, ohne daß dies durch den Signalwert des stromabwärts liegenden Katalysators angezeigt wird.

Der Erfindung liegt die Aufgabe zugrunde, eine Zwangsanregung bereitzustellen, die mit einfachen Mitteln zuverlässig eine Verschlechterung der Abgaskonvertierung vermeidet.

Erfindungsgemäß wird die Aufgabe durch eine Verfahren mit den Merkmalen aus Anspruch 1 gelöst. Vorteilhafte Ausgestaltungen bilden den Gegenstand der Unteransprüche.

Das erfindungsgemäße Verfahren geht von einer sogenannten Feindosierung der Abgaszusammensetzung aus. Hierfür werden einem Lambda-Sollwert bei einer Zwangsanregung für eine erste Anzahl von Abgaspaketen eine erste Amplitude und für eine zweite Anzahl von Abgaspaketen mindestens zwei unterschiedliche zweite Amplitudenwerte überlagert. Die Regeleinrichtung bestimmt einen der zweiten Amplitudenwerte und einen zugehörigen Anteil der zweiten Abgaspakete derart, daß die Signalwerte der stromabwärts liegenden Lambdasonde sich aufgrund dieser Abgaspakete ändern. Bevorzugt wird eine Umkehrung der Signalwerte erzielt. Mit Hilfe der Zwangsanregung wird bei dem erfindungsgemäßen Verfahren eine gute Optimierung der Abgase erreicht. Gleichzeitig wird durch den zusätzlichen zweiten Amplitudenwert ein gezieltes Beeinflussen der Signalwerte stromabwärts von dem Katalysator liegenden Lambdasonde erreicht. Bei dem erfindungsgemäßen Verfahren erfolgt eine gezielte Stimulation der stromabwärts von dem Katalysator liegenden Lambdasonde, die ein schleichendes Wegdriften der Konvertierungsrate verhindert.

Die Richtungsumkehr der Signalwerte erfolgt bevorzugt durch Hinzunahme oder Wegnahme von fett oder mageren Abgaspaketen. Es wird eine betriebspunktabhängige Richtungsumkehr herbeigeführt, die sich in regelmäßigen oder unregelmäßigen zeitlichen Abständen wiederholen. Indem die Anzahl der mageren Abgaspakete variiert wird, verbleibt der Steuereinrichtung die Freiheit, die Anzahl und die Lambdawerte der übrigen Zwangsanregung entsprechend last- und drehzahlabhängig vom Betriebspunkt zu bestimmen.

Der über die erste Anzahl und die zweite Anzahl der Abgaspakete ermittelte Lambdawert, entspricht dem Lambda-Sollwert. Bevorzugt sind hierbei beide zweiten Amplitudenwerte mager.

In einer bevorzugten Ausgestaltung des erfindungsgemäßen Verfahrens ist die erste und zweite Anzahl der Abgaspakete ein Vielfaches der Zylinderzahl, die in einem Abgasstrang mit einem Katalysator vorgesehen sind. Der Vorteil liegt darin, daß Zylinderungleichheiten in den Lambdawerten und den der Abgaszusammensetzung über die Periodendauer herausgemittelt werden.

Um die Genauigkeit bei der Zwangsanregung und der Konvertierung noch weiter zu steigern, werden die Signalwerte des stromabwärts liegenden Katalysators über die erste und die zweite Anzahl von Abgaspaketen gemittelt. Für die so gemittelten Signalwerte wird überprüft, ob eine Richtungsumkehr der Signalwerte durch eine der zweiten Amplitudenwerte erzielt wird.

Das erfindungsgemäße Verfahren wird nachfolgend anhand eines Ausführungsbeispiels näher beschrieben. Es zeigt:
- Fig. 1:: die Amplitudenwerte für die Zwangsanregung und
- Fig. 2:: ein schematisches Ablaufbild zur Bestimmung der Amplitudenwerte.

Fig. 1 zeigt die Amplituden der Zwangsanregung gemäß einem Ausführungsbeispiel des erfindungsgemäßen Verfahrens. In Fig. 1 ist der Verlauf der DELTA_LAMBDA_WERTE aufgetragen, die zu einem Lambda-Sollwert hinzuaddiert werden. Die Anregungsamplitude ist gegen die Zeit in Millisekunden aufgetragen. Kurve 10 zeigt den Verlauf der Amplitudenwerte bei der herkömmlichen Zwangsanregung. Kurve 10 besitzt ungefähr einen sinusförmigen Verlauf, bei dem die Fett/Mager-Amplituden über steigende bzw. fallende Flanken übergehen. In dem dargestellten Beispiel besitzt die bekannte Zwangsanregung eine Anregungsamplitude von ungefähr 0,030 und eine Periodendauer ungefähr 850 ms.

Der Amplitudenverlauf nach dem erfindungsgemäßen Verfahren ist beispielhaft in Kurve 12 dargestellt. In einem ersten Zeitabschnitt 14 werden die Amplituden 16 und 18 für die magere Anregung vorgegeben. Alternativ zur Verwendung zweier unterschiedlichen Amplitudenwerte können auch unterschiedliche Anzahlen von Abgaspaketen eingesetzt werden. In dem dargestellten Beispiel ist der Amplitudenwert 18 größer, d.h. das resultierende Lambda ist magerer als bei dem Amplitudenwert 16. In dem sich anschließenden Zeitabschnitt 20 wird ein dritter Amplitudenwert 22 von dem Lambda-Sollwert subtrahiert. Der Lambda-Sollwert ist hierbei weniger fett als einer der beiden Amplitudenwerte 16 und 18. Die Dauer der Anregung 14 und 20 sind im dargestellten Ausführungsbeispiel ungefähr gleich lang.

Die Abfolge der drei Amplitudenwerte 16, 18 und 22 wiederholt sich, wobei die Dauer der Amplitudenwerte 16 und 18 variiert. In dem dargestellten Beispiel wird die Dauer der mageren Amplitude 18 in den drei aufeinanderfolgenden Perioden verkürzt.

Die Dauer der Amplitudenwerte 18 wird unter Beobachtung des Nach-Kat-Sondensignals bestimmt. Hierdurch wird eine wirkungsvolle Konvertierung durch den Katalysator möglich, ohne daß das sogenannte "Einschlafen" des Katalysators oder ein Sauerstoffdurchbruch auftritt.

Fig. 2 zeigt in einem schematischen Blockschaltbild die Verfahrensschritte zur Bestimmung der Anregungsamplitude. Als Eingangsgrößen 24 und 26 liegen die aktuellen Werte für die Drehzahl und Last an. Die Eingangswerte 24 und 26 liegen jeweils an den Berechnungsmodulen 28 und 30 an. Hierbei berechnet Modul 28 den Wert für die erste magere Anregungsamplitude 16 (IP_DE_LAMB_SP_AFL). Das zweite Berechnungsmodul 30 berechnet den Wert für die Anregungsamplitude 22 in der Phase der fetten Lambdawerte (IP_DE_LAMB_SP_AFR). Das Modul 32 berechnet den Wert für die zweite magere Amplitude 18 (IP_DELTA_LAMB_AFL_COR). Zusätzlich zu der Abhängigkeit von Last und Drehzahl hängt die Berechnung der zweiten mageren Amplitude von dem Ausgangssignal einer Abgassteuereinrichtung 34 ab.

Die Ausgangssignale der Einheiten 28, 30, 32 liegen an einem Schalter 36 an. Der Schalter 36 schaltet abhängig von dem Ausgangssignal der Abgassteuereinrichtung 34 eines der anliegenden Eingangssignale als Lambdaausgangssignal 38 weiter.

Als weitere Eingangsgröße für die Zwangsanregung liegt der Signalwert der Signalwerte 40 der Lambdasonde stromabwärts von dem Katalysator an, das sogenannte Nach-Kat-Signal. Abhängig von der Eingangsgröße 40 wird in einem Modul 42 die Anzahl der Segmente bestimmt, in denen der Amplitudenwert 18 anliegen soll (IP_SEG_NR_AFL_COR). Bei der Vorgabe der Semgentzeit 44 wird ein gradzahliges Vielfaches der Zylinderzahl bzw. einer Zylinderbank gewählt. An der Abgassteuereinrichtung 34 liegen ferner die Konstanten für die Anzahl der mageren Segmente (C_SEG_NR_AFL) und der fetten Segmente (C_SEG_NR_AFR) an. Die Summe der Segmentzahlen bestimmt die Frequenz der Zwangsanregung, wobei die Dauer mit fetter und magerer Amplitude unterschiedlich sein kann.

In dem Modell 46 wird die Entwicklung des Katalysatorsignals 40 überwacht. Die Überwachung erfolgt beispielsweise dahingehend, ob Abweichungen in den Katalysatorsignal 40 über mehrere Perioden auftreten. Ebenfalls kann das Katalysatorsignal 40 auf einen Schwellwert hin überwacht werden. Die Ausgangsgröße der Überwachungseinheit 46 liegt an der Abgassteuereinrichtung 34 an, so daß bei Abweichung im Katalysatorsignal 40 die Steuereinrichtung 34 die drei Amplitudenwerte entsprechend schalten kann.

Das Ausgangssignal 48 der Abgassteuereinrichtung 34 liegt zusätzlich an dem Modul 32 an, so daß die Bestimmung des Amplitudenwertes 18 abhängig von dem Katalysatorsignal 40 erfolgen kann.

Beispielsweise steigt nach einem Durchfetten aufgrund einer Beschleunigung der Nach-Kat-Sondensignalpegel (VLS_DOWN) an. Ein Optimum für die Konvertierung ist bei einer Regelung aufgrund der Signalwerte des stromabwärts liegenden Katalysators abhängig von der Vorgeschichte der Katbeladung, sogenannter Memory-Effekt. Nach sehr fetter Beladung besteht beispielsweise die Möglichkeit, daß bei Signalwerten des Katalysators es zu Emissionsverschlechterungen kommt, die bei normalen Betriebszuständen nicht auftreten. Bei diesem Effekt können schlagartige NOx-Durchbrüche auftreten können. Bei einer rein Betriebspunkt abhängigen Konstantwert-Regelung für die Lambdawerte, wird weder dieser Memory-Effekt berücksichtigt, noch kann einem langsamen Wegdriften der Konvertierungsraten Rechnung getragen werden. Mit der erfindungsgemäßen Zwangsdosierung, bei der eine Feindosierung der Abgaszusammensetzung erfolgt, wird das Signal des stromabwärts liegenden Katalysators regelmäßig stimuliert. Sinkt beispielsweise von einem Auswertezyklus zum nächsten der Signalwert des stromabwärts liegenden Katalysators, so wird der Sauerstoffgehalt im Abgas reduziert. Treten zwischen den Auswertezyklen steigende Änderungen auf, so wird der Sauerstoffanteil im Abgas erhöht. Ist über eine Anzahl von Schritten die Änderung der stromabwärts liegenden Lambdasondenwerte kleiner als Null, so wird bei überschreiten einer vorbestimmten Anzahl eine Umkehr der Signalwerte durch eine geänderte Abgaszusammensetzung vorgegeben und umgesetzt. Ist dieses Ansteigen des Pegels erfolgt, werden nachfolgend die Signalwerte in gleicher Art weitergesenkt, bis ein vorgegebener Minimalwert erreicht wird. Dieser Minimalwert wird durch gezielte Abgasfeindosierung nach oben und nach unten überschritten und wieder in Phase gebracht, um ein Wegdriften der Signalwerte zu vermeiden.

## Patentansprüche

1. Verfahren zur Zwangsanregung einer Lambdaregelung für eine Brennkraftmaschine mit einem Katalysator, einem stromaufwärts und stromabwärts von diesem angeordneten Lambdasonde und einer Regeleinrichtung, das folgende Verfahrensschritte aufweist:
- einem Lambda-Sollwert wird für eine erste Anzahl von Abgaspaketen ein erster Amplitudenwert (22) und für eine zweite Anzahl von Abgaspaketen mindestens einen zweiten Amplitudenwert (16) überlagert,
- die Regeleinrichtung bestimmt eine der zweiten Amplitudenwerte (18) und einen Anteil der zweiten Abgaspakete derart, daß die Signalwerte der stromabwärts liegenden Lambdasonde sich aufgrund dieser Abgaspakete ändern.

2. Verfahren nach Anspruch 1, **dadurch gekennzeichnet, daß** mindestens zwei unterschiedliche zweite Amplitudenwerte (16, 18) vorgesehen sind.

3. Verfahren nach Anspruch 1, **dadurch gekennzeichnet, daß** eine betriebsabhängige, sich wiederholende Richtungsumkehr der Signalwerte der stromabwärts angeordneten Lambdasonde durch die Abgaspakete mit dem einem der zwei Amplitudenwerte erzielt wird.

4. Verfahren nach Anspruch 3, **dadurch gekennzeichnet, daß** die Richtungsumkehr der Signalwerte durch Hinzunahme oder Wegnahme von fetten oder mageren Abgaspaketen erfolgt.

5. Verfahren nach einem der Ansprüche 1 bis 4, **dadurch gekennzeichnet, daß** die Lambdawerte gemittelt über die ersten und zweite Anzahl von Abgaspaketen einem Lambda-Sollwert entsprechen.

6. Verfahren nach einem der Ansprüche 1 bis 5, **dadurch gekennzeichnet, daß** die Anregungsamplituden (16, 18) der zweiten Anzahl der Abgaspakete mager sind.

7. Verfahren nach einem der Ansprüche 1 bis 6, **dadurch gekennzeichnet, daß** die Anzahl der ersten und zweiten Abgaspakete ein Vielfaches der Zylinderzahl sind, die in einem Abgasstrang unter Verwendung eines zugehörigen Katalysators vorgesehen sind.

8. Verfahren nach einem der Ansprüche 1 bis 7, **dadurch gekennzeichnet, daß** die Signalwerte der stromabwärts von dem Katalysator angeordneten Lambdasonde über die Anzahl der ersten und zweiten Abgaspakete gemittelt werden.

## Claims

1. Method for the forced excitation of a closed-loop lambda control for an internal combustion engine with a catalytic converter, a lambda probe disposed upstream and downstream of said catalytic converter, and a control device, which method comprises the following method steps:
- a lambda setpoint value is superposed with a first amplitude value (22) for a first number of exhaust gas packets and with at least one second amplitude value (16) for a second number of exhaust gas packets,
- the control device determines one of the second amplitude values (18) and a component of the second exhaust gas packets in such a way that the signal values of the downstream lambda probe change as a result of said exhaust gas packets.

2. Method according to claim 1, **characterised in that** at least two different second amplitude values (16, 18) are provided.

3. Method according to claim 1, **characterised in that** an operating point dependent, repeating direction reversal of the signal values of the lambda probe disposed downstream is achieved by means of the exhaust gas packets with one of the two amplitude values.

4. Method according to claim 3, **characterised in that** the direction reversal of the signal values is effected by addition or subtraction of rich or lean exhaust gas packets.

5. Method according to one of the claims 1 to 4, **characterised in that** the lambda values averaged over the first and second number of exhaust gas packets correspond to a lambda setpoint value.

6. Method according to one of the claims 1 to 5, **characterised in that** the excitation amplitudes (16, 18) of the second number of exhaust gas packets are lean.

7. Method according to one of the claims 1 to 6, **characterised in that** the number of first and second exhaust gas packets are a multiple of the cylinder number which are provided in an exhaust tract using an associated catalytic converter.

8. Method according to one of the claims 1 to 7, **characterised in that** the signal values of the lambda probe disposed downstream of the catalytic converter are averaged over the number of the first and second exhaust gas packets.

## Revendications

1. Procédé d'excitation forcée d'une régulation lambda pour un moteur à combustion interne équipé d'un catalyseur, d'une sonde lambda disposée en amont et en aval de celui-ci et d'un dispositif régulateur, ledit procédé comprenant les étapes de procédé suivantes :
- une première valeur d'amplitude (22) pour un premier nombre de paquets de gaz d'échappement et au moins une deuxième valeur d'amplitude (16) pour un deuxième nombre de paquets de gaz d'échappement sont superposées à une consigne de lambda,
- le dispositif régulateur détermine l'une des deuxièmes valeurs d'amplitude (18) et une partie des deuxièmes paquets de gaz d'échappement de façon que les valeurs de signal de la sonde lambda située en aval varient en fonction de ces paquets de gaz d'échappement.

2. Procédé selon la revendication 1, **caractérisé en ce qu'**il est prévu au moins deux deuxièmes valeurs d'amplitude différentes (16, 18).

3. Procédé selon la revendication 1, **caractérisé en ce qu'**une inversion de sens, dépendante du fonctionnement et se répétant, des valeurs de signal de la sonde lambda située en aval est effectuée par les paquets de gaz d'échappement avec l'une des deux valeurs d'amplitude.

4. Procédé selon la revendication 3, **caractérisé en ce que** l'inversion des valeurs de signal se fait en ajoutant ou en enlevant des paquets de gaz d'échappement riches ou pauvres.

5. Procédé selon l'une des revendications 1 à 4, **caractérisé en ce que** les valeurs lambda moyennées sur le premier et le deuxième nombre de paquets de gaz d'échappement correspondent à une consigne de lambda.

6. Procédé selon l'une des revendications 1 à 5, **caractérisé en ce que** les amplitudes d'excitation (16, 18) du deuxième nombre de paquets de gaz d'échappement sont pauvres.

7. Procédé selon l'une des revendications 1 à 6, **caractérisé en ce que** le nombre des premiers et deuxièmes paquets de gaz d'échappement est un multiple du nombre de cylindres prévus dans un circuit de gaz d'échappement utilisant un catalyseur correspondant.

8. Procédé selon l'une des revendications 1 à 7, **caractérisé en ce que** les valeurs de signal de la sonde lambda disposée en aval du catalyseur sont moyennées sur le nombre des premiers et deuxièmes paquets de gaz d'échappement.
